# EUROPÄISCHE PATENTSCHRIFT

(11) **EP 4 071 328 B1**
(45) Veröffentlichungstag und Bekanntmachung des Hinweises auf die Patenterteilung: **10.07.2024**
(21) Anmeldenummer: 22165058.3
(22) Anmeldetag: 29.03.2022
(51) Int. Cl.: E05D 15/06

(54) **SCHIEBEWANDANORDNUNG MIT ABDECKELEMENT**
SLIDING WALL ASSEMBLY WITH COVERING ELEMENT
DISPOSITIF À PAROI COULISSANTE POURVU D'ÉLÉMENT DE RECOUVREMENT

(30) Priorität: 08.04.2021 DE 102021108737
(43) Veröffentlichungstag der Anmeldung: 12.10.2022
(73) Patentinhaber: SCHÜCO International KG, 33609 Bielefeld (DE)
(72) Erfinder: RITZI, Marcel, 8820 Wädenswil (CH)
(74) Vertreter: Specht, Peter

(56) Entgegenhaltungen:
- DE-A1- 102015 122 671
- DE-A1- 102020 111 621
- DE-U1- 202017 007 036
- GB-A- 190 913 915

## Beschreibung

Die vorliegende Erfindung betrifft eine Schiebewandanordnung nach dem Oberbegriff des Anspruchs 1.

Solche Schiebewandanordnungen - auch Schiebetür oder Schiebefenster genannt - können ohne Schwellen und mit einem vergleichsweise kleinen Rahmenanteil hergestellt werden. Die Ausrichtung ist in der Regel derart, dass der Schiebeflügel horizontal verfahren wird. Aufgrund der bevorzugten Versenkung der unteren Laufschiene im Boden ist ein profilloser Übergang der Schiebeflügel zum Boden möglich. Dadurch ergibt sich eine maximale Lichtöffnung. Die Schiebeflügel sind meist mit einer mehrscheibig aufgebauten Wärmeschutzverglasung versehen und besitzen in der Regel ein umlaufendes Profil.

Bei solchen Schiebewandanordnungen sind eine gute Wärmedämmung und Schalldämmung wesentlich. Die Laufschienen solcher Schiebewandanordnungen sind deshalb üblicherweise aus wenigstens zwei Profilen, beispielsweise Aluminiumprofilen hergestellt, die über wärmedämmende Verbindungselemente miteinander fest verbunden sind. Die Trennung durch solche in der Regel aus Kunststoff bestehenden Verbindungselementen ermöglicht eine wirksame wärmetechnische Trennung der beiden Profile, in denen jeweils ein Schiebeflügel verschiebbar geführt ist. Bei versenkten Laufschienen ist zudem eine wirkungsvolle Drainage wesentlich.

Zunehmend werden solche Schiebewandanordnungen mit dickeren Schiebeflügeln erstellt, die eine noch bessere Wärme- und Schalldämmung ermöglichen sollen. Entsprechend müssen die Führungskanäle breiter hergestellt werden, damit in diesen diese breiteren Schiebewandanordnungen versenkt werden können. Solche breite Führungskanäle sind aber insbesondere aus ästhetischer Sicht eher unerwünscht. Es ist grundsätzlich auch möglich, dass solche breite Führungskanäle bei der Benutzung von Schuhen mit schmalen Absätzen ungünstig sind. Ferner existieren länderspezifische Normen für behindertengerechtes Bauen, welche die Dimensionen von Schwellen und Bodenöffnungen beschränken.

Aus dem Stand der Technik ist dazu beispielsweise durch die gattungsgemäße DE 20 2017 007 036 U1 eine Schiebewandanordnung mit einem beweglichen Abdeckelement bekannt geworden. Das Abdeckelement kann durch eine Parallelogramm-Mechanik in die Führungsschiene abgesenkt und daraus angehoben werden. Im angehobenen Zustand verdeckt das Abdeckelement eine Öffnung der Führungsschiene, im abgesenkten Zustand kann ein Schiebeflügel der Schiebewandanordnung über das Abdeckelement hinweggleiten.

Diese Schiebewandanordnung hat sich in der Praxis sehr gut bewährt, weist jedoch auch Nachteile auf. Einer dieser Nachteile ist der relativ große Abstand zwischen dem Abdeckelement und dem Schiebeflügel der Schiebewandanordnung im angehobenen Zustand des Abdeckelements.

Ferner funktioniert die Parallelogramm-Mechanik des Abdeckelementes nur von einer Seite. D. h. bei einer Schiebewandanordnung mit drei Schiebeflügeln könnte ein Schiebeflügel nur in eine Richtung gefahren werden, da das Absenkelement -bedingt durch den Federmechanismus- nur in eine Richtung absenkbar ist, so dass hier ein weiterer Optimierungsbedarf besteht.

Demzufolge ist Aufgabe der vorliegenden Erfindung, eine Schiebewandanordnung mit einem Abdeckelement anzugeben, die diese Nachteile zumindest teilweise überwindet.

Diese Aufgabe wird mit einer Schiebewandanordnung nach Anspruch 1 gelöst, die zumindest einen Schiebeflügel mit einem unteren Rahmenprofil aufweist, eine in einen Gebäudeboden versenkbare Laufschiene, in der der zumindest eine Schiebeflügel am unteren Rand verschiebbar gelagert ist, sowie zumindest ein Abdeckelement, welches zum Abdecken der wenigstens einen Laufschiene dient, wenn die Laufschiene von dem zumindest einen verschiebbaren Schiebeflügel freigegeben ist, wobei das zumindest eine Abdeckelement einen angehobenen Zustand aufweist, in welchem das Abdeckelement die vom Schiebeflügel freigegebene Laufschiene abschnittsweise abdeckt, sowie einen abgesenkten Zustand, in welchem das zumindest eine Abdeckelement in die wenigstens eine Laufschiene hinein abgesenkt ist, so dass der zumindest eine Schiebeflügel über das zumindest eine Abdeckelement hinweg verschiebbar ist, wobei eine Führungseinrichtung vorgesehen ist, welche sichert, dass das zumindest eine Abdeckelement zwischen dem angehobenen Zustand und dem abgesenkten Zustand oder umgekehrt eine vertikale oder im Wesentlichen vertikale Bewegung ausführt.

Dadurch wird eine Schiebewandanordnung mit einem Abdeckelement geschaffen, bei der sich das Abdeckelement vorteilhaft unabhängig von der Verschieberichtung eines Schiebeflügels der Schiebewandanordnung absenkbar ist. Ferner benötigt die erfindungsgemäße Absenkmechanik vorteilhaft parallel zur Verschieberichtung des Schiebeflügels einen nur kleinen Bauraum, so dass eine Bewegung des Abdeckelements bei der vertikalen oder im Wesentlichen vertikalen Bewegung parallel zur Verschiebrichtung des Schiebeflügels auf ein Minimum beschränkt bleibt.

Es ist weiter vorgesehen, dass die Basisschiene als die Führungseinrichtung eine Kulissenführung aufweist, wobei das Abdeckelement durch die Kulissenführung bei seiner vertikalen oder im Wesentlichen vertikalen Bewegung geführt ist. Dadurch ergibt sich eine konstruktiv und fertigungstechnisch einfach ausführbare robuste Führung des Abdeckelements.

In ist zudem vorgesehen, dass der Führungsbolzen eine kulissenartige Führungsnut durchgreift, die in einen Führungsklotz eingebracht ist. Dadurch ergibt sich eine konstruktiv einfache und bauraumsparende und damit vorteilhafte Führung der Bewegung des Abdeckelementes.

Es ist weiter vorgesehen, dass die Führungsnut in Form eines um 180° gedrehten U gestaltet ist, so dass die Bewegung des Führungsbolzens in der Führungsnut zumindest abschnittsweise vertikal ist. Dies optimiert die konstruktiv einfache und bauraumsparende Führung der Bewegung des Abdeckelementes weiter.

In einer Ausführungsvariante der Erfindung kann vorgesehen sein, dass die U-förmige Führungsnut im Scheitel- oder Wendepunkt des U eine Vertiefung aufweist, in die der Führungsbolzen in seiner oberen Endlage eingreift, so dass der Führungsbolzen eine definierte obere Endlage einnimmt. Dadurch ergibt sich konstruktiv einfach und damit vorteilhaft ein stabiler Gleichgewichtszustand des Führungsbolzens und damit des Abdeckelements in seiner oberen Endlage.

Ferner kann in einer weiteren Ausführungsvariante der Erfindung vorgesehen sein, dass der Führungsbolzen durch eines oder mehrere, insbesondere zwei, Halteelemente gehalten ist, mit denen der Führungsbolzen verschraubt ist und die Halteelemente jeweils außen an Innenstege des Abdeckelementes befestigt sind. Dadurch ergibt sich konstruktiv einfach und damit vorteilhaft eine gute Führung des Führungsbolzens.

Es kann nach einer weiteren Ausführungsvariante der Erfindung vorgesehen sein, dass in die Basisschiene eine Führungsschiene eingesetzt ist und die Führungsschiene über Isolierstege mit der Basisschiene verbunden ist. Dadurch ist die Basisschiene konstruktiv einfach und damit vorteilhaft von der Laufschiene isoliert.

Eine weitere Variante der Erfindung sieht vor, dass die Isolierstege eine T-förmige Querschnittsgeometrie ausbilden, mit der sie in entsprechende Nuten in der Führungsschiene eingreifen. Dadurch ergibt sich eine vorteilhaft einfache Montage der Führungsschiene in der Basisschiene.

Es kann bei einer weiteren Ausführungsvariante der Erfindung vorgesehen sein, dass die Führungsschiene symmetrisch oder im Wesentlichen symmetrisch gestaltet ist und zwei symmetrisch zueinander angeordnete Außenstege und zwei ebenfalls symmetrisch zueinander angeordnete Innenstege aufweist. Durch die symmetrische Gestaltung ergibt sich eine vorteilhaft einfach herzustellende Führungsschiene.

Nach einer weiteren Ausführungsvariante der Erfindung kann vorgesehen sein, dass zwischen jeweils einem Außensteg und einem Innensteg jeweils eine Führungsrolle drehbar gelagert angeordnet ist, so dass die Führungsrollen paarweise angeordnet sind. Dadurch ergibt sich eine einfache Montage sowie eine robuste Lagerung der Führungsrollen.

Es kann weiter nach einer Variante vorteilhaft vorgesehen sein, dass das Abdeckelement eine Querschnittsgeometrie in Form eines um 180° gedrehten U aufweist. Dadurch ergibt sich ein einfach zu fertigendes und dennoch im Betrieb genügend stabiles, da hinreichend steifes, Abdeckelement.

Eine weitere Variante der Erfindung sieht vor, dass die lichte Weite des Abdeckelements so bemessen ist, dass das Abdeckelement in seinem abgesenkten Zustand mit seinen beiden Schenkeln die beiden Außenstege der Führungsschiene übergreift. Dadurch ergibt sich vorteilhaft ein kompakter Aufbau der Basisschiene.

In einer weiteren Ausführungsvariante der Erfindung kann vorgesehen sein, dass das Abdeckelement einen oder mehrere, insbesondere zwei, Innenstege aufweist, zwischen denen ein Lagerbolzen angeordnet ist, der an den Innenstegen befestigt ist. Dadurch ergibt sich eine einfache und robuste Befestigung des Lagerbolzens.

Es kann bei einer weiteren Ausführungsvariante der Erfindung vorgesehen sein, dass das Abdeckelement im abgesenkten Zustand von den Führungsrollen durchgriffen ist und dass das Abdeckelement dazu entsprechende Durchbrüche aufweist, die von den Führungsrollen durchgriffen werden.

Es kann bevorzugt weiter vorgesehen sein, dass in der Laufschiene wenigstens ein Federmechanismus mit wenigstens einer Feder um Heben und Senken des jeweiligen Abdeckelements vorgesehen ist. Durch den jeweiligen Federmechanismus ist das Abdeckelement auf einfache Weise durch einen Energiespeicher z. B. eine Feder bewegbar.

Es kann weiter vorzugsweise vorgesehen sein, dass je Federmechanismus jeweils paarweise zwei Laufwagen in der Laufschiene angeordnet und translatorisch geführt sind, insbesondere zwischen den Innenstegen translatorisch geführt sind. Dadurch ergibt sich eine konstruktiv einfache Führung der Feder des Federmechanismus.

Bei einer weiteren Ausführungsvariante der Erfindung kann vorgesehen sein, dass der Federmechanismus eine Feder aufweist, die als Blattfeder ausgestaltet ist, insbesondere als abgewinkelte Blattfeder, die sich mittig an dem Lagerbolzen gelenkig abstützt. Die Blattfeder ist eine konstruktiv einfache und fertigungstechnisch mit wenig Aufwand herstellbare Feder, die auf Grund ihrer Geometrie ein vertikale oder im Wesentlichen vertikale Bewegung des Abdeckelements unterstützt.

Es kann bei einer weiteren Variante der Erfindung vorteilhaft vorgesehen sein, dass die Feder symmetrisch gestaltet ist und jeweils einen linken und einen rechten abgewinkelten Schenkel aufweist. Durch die Symmetrie der Feder ist einfach und vorteilhaft sichergestellt, dass die Feder keine parallel zu einer Verschieberichtung des Schiebeflügels gerichtet Vorzugsbewegungsrichtung hat.

Bei einer weiteren Variante der Erfindung kann vorgesehen sein, dass der jeweilige Laufwagen eine oder mehrere, insbesondere vier Laufrollen aufweist, die drehbar gelagert sind. Dadurch ergibt sich vorteilhaft eine reibungsarme Bewegung der Laufwagen und damit der Feder in einer Bewegungsrichtung parallel zur Verschieberichtung des Schiebeflügels.

Es kann vorteilhaft vorgesehen sein, dass in der Laufschiene mehrere der Abdeckelemente in Haupterstreckungsrichtung der Laufschiene versetzt zueinander und/oder mehrere der Federmechanismen und/oder mehrere der Kulissenführungen verteilt sind.

Weitere vorteilhafte Ausführungsformen der Erfindung sind den Unteransprüchen zu entnehmen.

Im Folgenden wird die Erfindung anhand von einigen bevorzugten Ausführungsbeispielen unter Bezug auf die Figuren näher beschrieben. Die Figuren sind aber lediglich beispielhaft zu verstehen und veranschaulichen die Erfindung nicht in abschließender Weise. Auch andere wortsinngemäße Ausführungsformen und Äquivalente der dargestellten Ausgestaltungen fallen unter den Schutzbereich, sofern sie unter den Schutzbereich der beigefügten Ansprüche fallen. Es zeigen:
- Figur 1:: in a) eine Schnittdarstellung einer Basisschiene einer Ausführungsform der erfindungsgemäßen Schiebewandanordnung mit Abdeckelement und Federmechanik, wobei das Abdeckelement in einem angehobenen Zustand dargestellt ist, in b) eine Schnittdarstellung der Laufschiene nach Fig. 1a, wobei das Abdeckelement in einem abgesenkten Zustand dargestellt ist;
- Figur 2:: in a) eine Explosionszeichnung einer Federmechanik einer Ausführungsform, in b) eine Draufsicht der vormontierten Federmechanik aus Fig. 2a in c) eine Vorderansicht der Federmechanik aus Fig. 2a, montiert in die Laufschiene nach Fig. 1a und 1b mit Abdeckelement, in d) eine Draufsicht der Anordnung nach Fig. 2c;
- Figur 3:: in a) eine Vorderansicht der Federmechanik aus Fig. 2a bis d in einem ausgefederten Zustand, in b) eine Draufsicht der Federmechanik aus Fig. 3a, in c) eine Seitenansicht der Federmechanik aus Fig. 3a;
- Figur 4:: in a) eine Vorderansicht der Federmechanik aus Fig. 2a bis d in einem eingefederten Zustand, in b) eine Draufsicht der Federmechanik aus Fig. 4a, in c) eine Seitenansicht der Federmechanik aus Fig. 4a;
- Figur 5:: in a) eine Schnittdarstellung einer Laufschiene einer Ausführungsform der erfindungsgemäßen Schiebewandanordnung mit Abdeckelement und einer Kulissenführung für das Abdeckelement, wobei das Abdeckelement in einem absenken Zustand dargestellt ist, in b) eine Schnittdarstellung einer Laufschiene nach Fig. 5a, wobei das Abdeckelement in einem angehobenen Zustand dargestellt ist;
- Figur 6:: in a) eine Vorderansicht der Kulissenführung mit einem Führungsbolzen in seiner oberen Endlage, in b) eine Seitenansicht der Kulissenführung nach Fig. 6a;
- Figur 7:: in a) eine Vorderansicht der Kulissenführung mit einem Führungsbolzen in einer linken unteren Endlage und einem Führungsbolzen in einer rechten unteren Endlage, in b) eine Seitenansicht der Kulissenführung nach Fig. 7a;
- Figur 8:: eine Vorderansicht einer Laufschiene mit einem Abdeckelement in einem angehobenen Zustand sowie mehreren Federmechanismen und mehreren Kulissenführungen;
- Figur 9:: in a) eine Vorderansicht einer Laufschiene mit einem Abdeckelement in einem abgesenkten Zustand sowie mehreren Federmechanismen und mehreren Kulissenführungen, jeweils mit dem Führungsbolzen in einer rechten unteren Endlage, in b) eine Vorderansicht einer Laufschiene mit einem Abdeckelement in einem abgesenkten Zustand sowie mehreren Federmechanismen und mehreren Kulissenführungen, jeweils mit dem Führungsbolzen in einer linken unteren Endlage;
- Figur 10:: in a) bis o) jeweils eine Vorderansicht einer Laufschiene mit einem Abdeckelement, dass von seinem angehobenen Zustand sukzessive in seinen abgesenkten Zustand bewegt wird.
- Figur 11:: eine schematische Darstellung einer Schiebewandanordnung mit einem Abdeckelement nach dem Stand der Technik.

Die im Folgenden verwendeten Begriffe wie "oben", "unten", "rechts", "links", "seitlich", vertikal", "horizontal" beziehen sich auf die jeweilige Zeichnungsebene.

Fig. 11 zeigt eine schematische Darstellung eines Schiebeflügels 2 einer Schiebewandanordnung mit einem Abdeckelement 5 nach dem Stand der Technik.

Der Schiebeflügel 2 wird in einer Basisschiene 3 geführt. Diese weist dazu Laufrollen 4 auf. Die Basisschiene 3 kann in eine Laufschiene 1 eingesetzt sein oder mit dieser integral ausgebildet sein. Das Abdeckelement 5 kann in einen angehobenen Zustand und einen abgesenkten Zustand gebracht werden. Im angehobenen Zustand deckt das Abdeckelement 5 einen Führungskanal 11 bzw. 12 oberhalb der Basisschiene 3, jedoch innerhalb der Laufschiene 1, welcher ansonsten frei liegen würde, ab. Um ein Verschieben des Schiebeflügels 2 über das Abdeckelement 5 hinweg zu ermöglichen, wird dieses in den abgesenkten Zustand gebracht. Der Führungskanal 12 ist dann durch den Schiebeflügel 2 abgedeckt.

Im Bereich der Basisschiene 3 ist ein Federmechanismus mit einer oder mehreren Schenkelfedern 6 angeordnet. Der Federmechanismus beaufschlagt das Abdeckelement 5 mit einer Federkraft, welche das Abdeckelement 5 in Richtung seines angehobenen Zustandes drückt. Die eine oder mehreren Schenkelfedern 6 weisen jeweils zwei obere Schenkel 61 auf, deren Endbereiche, jeweils an einer Querachse 56 anliegen und um diese herumgebogen sind.

Aufgrund der Federkraft der zumindest einen Schenkelfeder 6 wird das Abdeckelement 5 also in seinen angehobenen Zustand gebracht und in diesem gehalten. Wenn der Schiebeflügel 2 über das Abdeckelement 5 hinweg geschoben wird, wird das Abdeckelement 5 durch die Gewichtskraft des Schiebeflügels 2, die durch Rollen 28 übertragen wird, entgegen der Federkraft in den abgesenkten Zustand gedrückt und in diesem gehalten. Durch das Abrollen der Rollen 28 auf einem Hauptabschnitt 51 des Abdeckelements 5 wird die gegenseitige Reibung zwischen dem Schiebeflügel 2 und dem Abdeckelement 5 beim Verschieben des Schiebeflügels 2 minimiert.

Im Bereich der Basisschiene 3 sind außerdem Auflageblöcke 7 angeordnet, welche einerseits mit dem Abdeckelement 5 und andererseits mit der Basisschiene 3 beweglich verbunden sind. Die Verbindung zum Abdeckelement 5 erfolgt jeweils über eine Querachse 50, welche den Auflageblock 7 durchragt, und um welche der Auflageblock 7 frei drehbar ist. Die Verbindung mit der Basisschiene 3 erfolgt jeweils über eine Querachse 37, welche sich in der Basisschiene 3 erstreckt, und um welche der Auflageblock 7 ebenfalls frei drehbar ist. Der Auflageblock 7 weist somit zwei Achslöcher für die beiden Querachsen 50 und 37 auf.

Beim Verschieben des Schiebeflügels 2 wird das Abdeckelement 5 durch Anschlag des Schiebeflügels 2 an einem in Längsrichtung der Laufschiene 1 gewandten Ende entgegen der von der Schenkelfeder 6 bewirkten Federkraft horizontal entlang der Längsrichtung der Lauf- und Basisschiene 1, 3 sowie nach unten in den Führungskanal 11, 12 gedrückt. Die oberen Schenkel 61 nähern sich dabei den unteren Schenkeln 62 der Schenkelfeder 6 an. Gleichzeitig kippen die Auflageblöcke 7 um ca. 90° ab, wobei die Abrollflächen 72 auf dem Hauptabschnitt 31 der Basisschiene 3 abrollen. Das Absenken des Abdeckelements 5 ist soweit möglich bis Absätze 71 der Auflageblöcke 7 an der Unterseite des Hauptabschnitts 51 des Abdeckelements 5 anschlagen. Durch die Gewichtskraft des Schiebeflügels 2 wird das Abdeckelement 5 entgegen der Federkraft im abgesenkten Zustand gehalten. Das Abdeckelement 5 befindet sich dann unterhalb des unteren Randes des Schiebeflügels 2 und vollständig innerhalb des Führungskanals 11, 12 der Laufschiene 1.

Aufgrund der Auflageblöcke 7 erfolgt die Bewegung des Abdeckelements 5 vom abgesenkten in den angehobenen Zustand und umgekehrt in einer geführten Parallelverschiebung. Es wird also insbesondere sichergestellt, dass das Abdeckelement 5 immer parallel zur Laufschiene 1 bzw. zu einer Bodenoberfläche B angeordnet ist. Des Weiteren ermöglichen die Auflageblöcke 7 im angehobenen Zustand des Abdeckelements 5 eine hohe Belastung des Abdeckelements 5.

Um beim Verschieben des Schiebeflügels 2 ein Absenken des Abdeckelements 5 in einer kontinuierlich gleichmäßigen Bewegung zu erreichen, kann am unteren Bereich von einer oder beiden der in Verschieberichtung gewandten Stirnflächen des Schiebeflügels 2 ein Keil 29 angebracht sein. Am Ende des Abdeckelements 5 kann zudem eine frei drehbare Rolle 55 angebracht sein, welche beim Verschieben des Schiebeflügels 2 auf einer unteren Schrägfläche des Keils 29 abrollt. Aufgrund des Keils 29 weist die vom Schiebeflügel 2 auf das Abdeckelement 5 ausgeübte Kraft sowohl eine horizontale als auch eine vertikale, nach unten gerichtete Kraftkomponente auf.

Beim Übergang vom angehobenen in den abgesenkten Zustand wird das Abdeckelement 5 aufgrund der Kippbewegung der Auflageblöcke 7 über eine bestimmte Distanz entlang der Längserstreckung der Laufschiene 1 verfahren. Um insbesondere bei mehreren hintereinander angeordneten Abdeckelementen 5 diesem Umstand Rechnung zu tragen, können die Außenstege 52 in den Endbereichen der Abdeckelemente 5 jeweils eine Abrundung 58 aufweisen.

Dadurch ergibt sich die Problematik, dass ein gewisser Bereich der Laufschiene 1 nicht durch ein Abdeckelement 5 abdeckbar ist, da im Bereich der Laufschiene 1 ein abdeckelementfreier Bereich reserviert sein muss, in den sich ein an einer Wandlaibung angrenzendes Abdeckelement 5 bei seiner Schwenkbewegung hinbewegen muss, wenn es durch den Schiebeflügel in den abgesenkten Zustand gebracht wird. Alternativ muss die Laufschiene 1 im Bereich der Wandlaibung weiter in die Wand hineinreichen, was einen erhöhten Aufwand bedeutet.

Ferner funktioniert die Parallelogramm-Mechanik des Abdeckelementes 5 nur von einer Seite. D. h. bei einer Schiebewandanordnung mit drei Schiebeflügeln könnte ein Schiebeflügel nur in eine Richtung gefahren werden, da das Absenkelement -bedingt durch den Federmechanismus- nur in eine Richtung absenkbar ist.

Die Erfindung löst diese Probleme auf vorteilhafte Weise, was nachfolgend anhand eines bevorzugten Ausführungsbeispiels der Erfindung beschrieben wird. Die Erfindung ist nicht auf dieses Ausführungsbeispiel beschränkt. Zudem können die nachfolgend offenbarten Merkmale auch anders im Sinne der Ansprüche kombiniert werden, als nachfolgend dargestellt.

In Fig. 1a ist eine Laufschiene 300 mit einem Abdeckelement 500 in einem angehobenen Zustand dargestellt. Hier ist eine einzige Laufschiene 300 für einen einzigen beweglichen Schiebeflügel 200 der Schiebetür dargestellt. Es können auch zwei oder mehr Laufschienen 300 vorhanden sein, die dann einstückig zu einem Bauteil zusammengefasst sein können. Dies ist insbesondere dann der Fall, wenn mehr als ein beweglicher Schiebeflügel 200 vorhanden ist.

Die Laufschiene 300 kann in einen Gebäudeboden versenkt eingebaut werden/sein.

Die wenigstens eine Laufschiene 300 kann im Bereich eines Basisstegs eine oder mehrere Hohlkammern 301 aufweisen. Die Laufschiene 300 weist eine im Wesentlichen U-förmige Querschnittsgeometrie auf. Ein jeweiliger Schenkel 302a, b der Laufschiene 300 weist an seinem freien Ende jeweils eine obere Nut 303a, b sowie eine untere Nut 304a, b auf. In die oberen Nuten 303a, b ist jeweils eine Dichtung 305a, b eingesetzt, die als Bürstendichtung ausgeführt sein kann. In die unteren Nuten 304a, b ist jeweils eine elastische Dichtung 306a, b eingesetzt. Die Laufschiene 300 kann aus einem Leichtmetall, besonders bevorzugt aus Aluminium hergestellt sein.

In die Laufschiene 300 ist eine Basisschiene 307 eingesetzt. Die Basisschiene 307 ist über Isolierstege 308a, b mit der Laufschiene 300 verbunden. Dazu bilden die Isolierstege 308a, b eine hier T-förmige Querschnittsgeometrie aus, mit der sie in entsprechende Nuten 309a, b in der Basisschiene 307 eingreifen. Die Isolierstege 308a, b sind aus einem gut wärmedämmenden Kunststoffwerkstoff hergestellt.

Die Basisschiene 307 ist symmetrisch oder im Wesentlichen symmetrisch gestaltet und weist demzufolge wenigstens zwei, hier genau zwei symmetrisch zueinander angeordnete Außenstege 31 0a, b und wenigstens zwei, hier genau zwei ebenfalls symmetrisch zueinander angeordnete Innenstege 311a, b auf. Zwischen jeweils einem Au-ßensteg 310a, b und einem Innensteg 311a, b ist jeweils eine Führungsrolle 312a, b drehbar gelagert angeordnet, so dass die Führungsrollen 312a, b hier paarweise angeordnet sind. Eine Achse 313a, b zur Lagerung der jeweiligen Führungsrolle 312a, b kann als Ansatzschraube ausgeführt sein.

Ein Federmechanismus 600 ist abschnittsweise mehrfach -hier zweifach- in der Laufschiene 300 angeordnet. Der Federmechanismus 600 wird später noch ausführlich erläutert. Je Federmechanismus 600 sind jeweils paarweise zwei Laufwagen 601a, b in der Laufschiene 300 angeordnet und zwischen den Innenstegen 311a, b der Basisschiene 307 translatorisch geführt.

Das Abdeckelement 500 weist eine Querschnittsgeometrie in Form eines um 180° gedrehten U auf. Die lichte Weite des Abdeckelements 500 ist hier so bemessen, dass das Abdeckelement 500 in seinem abgesenkten Zustand mit seinen beiden Schenkeln 501a, b die beiden Außenstege 310a, b der Basisschiene 307 übergreift, wie dies in Figur 1b dargestellt ist. Das Abdeckelement 500 weist ferner wenigstens einen Innensteg 502, hier zwei Innenstege 502a, b auf, zwischen denen ein Lagerbolzen 503 angeordnet ist, der an den Innenstegen 502a, b befestigt ist. Auf dem Lagerbolzen 503 ist eine Feder 602 beweglich gelagert. Das Abdeckelement 500 ist zum Abdecken der Laufschiene 300 vorgesehen, wenn die Laufschiene 300 von dem zumindest einem Schiebeflügel 200 der Schiebetür freigegeben wird.

In Fig. 1b ist das Abdeckelement 500 in seinem abgesenkten Zustand dargestellt, so dass es von einem Schiebeflügel 200 der Schiebetür, von dem hier ein unterer Rahmenholm 201 dargestellt ist, überfahrbar ist. Im abgesenkten Zustand wird das Abdeckelement 500 hier von den Führungsrollen 312a, b durchgriffen. Dementsprechend weist das Abdeckelement 500 entsprechende Durchbrüche 504a, b (siehe Fig. 2d) auf. Der untere Rahmenholm 201 weist an seiner Unterseite zwei Führungswellen 202a, b auf, die jeweils in eine Führungsfläche 314a, b der jeweiligen Führungsrolle 312a, b eingreifen, wodurch der Schiebeflügel 200 verschieblich geführt ist. Ein Innenraum der Laufschiene 300 wird durch die Dichtungen 305a, b und 306a, b, die sich an den Rahmenholm 201 des Schiebeflügels 200 anschmiegen, gegenüber der Umgebung abgedichtet.

In Fig. 2a ist der Federmechanismus 600 in einer Explosionsdarstellung und in Fig. 2b im zusammengebauten Zustand in einer Draufsicht gezeigt. Die Feder 602 ist hier als abgewinkelte Blattfeder gestaltet, die durch eine mittig angeordnete halbe Öse 603 an dem Lagerbolzen 503 gelenkig abstützt. Die Feder 602 ist vorzugsweise symmetrisch gestaltet und weist demzufolge jeweils einen linken und einen rechten abgewinkelten Schenkel 604a, b auf. An einem freien Ende des jeweiligen Schenkels 604a, b weist die Feder 602 eine Einrichtung, hier eine halbe Öse 605a, b, auf, die jeweils einen Bolzen 606a, b umgreift. Der Bolzen 606a, b ist jeweils in den Laufwagen 601a, b eingesteckt. Der Laufwagen 601a, b weist hier jeweils vier Laufrollen 607a, b, c, d auf, die auf eine Achse 608a, b drehbar gelagert sind.

In Fig. 2c und Fig. 2d ist der Federmechanismus 600 montiert in der Laufschiene 300 dargestellt. Das Abdeckelement 500 ist von dem Federmechanismus 600 auf Grund einer vertikal nach oben wirkenden Kraft der Feder 602 hier jeweils in einem angehobenen Zustand gebracht worden. Der Lagerbolzen 503 fluchtet mit den Führungsrollen 312a, b, ferner sind die Durchbrüche 504a, b für die Führungsrollen 312a, b in dem Abdeckelement 500 gut erkennbar dargestellt.

In Fig. 3a bis 3c sowie Fig. 4a bis 4c ist der Federmechanismus 600 jeweils ohne angrenzende Bauteile im montierten Zustand dargestellt. Dadurch ist erkennbar, wie sich die Feder 602 aus dem angehobenen Zustand (Figur 3a bis Fig. 3c) in den abgesenkten Zustand (Figur 4a bis Fig. 4c) des Abdeckelements 500 elastisch verformt. Bei der Verformung der Feder 602 durch die Absenkbewegung des Abdeckelements 500 bewegen sich durch die gelenkige Kopplung der Feder 602 über die jeweilige Öse 605a, b und den jeweiligen Bolzen 606a, b mit dem jeweiligen Laufwagen 601a, b die beiden Laufwagen 601a, b jeweils nach außen, wie dies in Fig. 4a bis 4c dargestellt ist. Dadurch kann sich der Lagerbolzen 503 senkrecht nach unten bewegen. Die Bewegung nach oben in die angehobene Position erfolgt analog. Dabei werden die Laufwagen 601a, b jeweils nach innen bewegt. Die Laufwagen 601a, b sind über die Laufrollen 607a bis 607d in der Laufschiene 300 zwischen den beiden Innenstegen 311a, b der Basisschiene 307 verschieblich geführt.

Insofern erfährt das Abdeckelement 500 zwischen dem angehobenen Zustand und dem abgesenkten Zustand und umgekehrt durch eine Führungseinrichtung eine vertikale oder im Wesentlichen eine vertikale Bewegung, die im Folgenden noch genauer erläutert wird und die vorteilhaft in einer Richtung parallel zur Längserstreckung der Laufschiene 300 weniger raumgreifend ist, als eine Schwenkbewegung.

In Fig. 5a und 5b ist dargestellt, dass eine Führungseinrichtung vorgesehen ist, so dass das zumindest eine Abdeckelement 500 zwischen dem angehobenen Zustand und dem abgesenkten Zustand oder umgekehrt eine vertikale oder im Wesentlichen vertikale Bewegung ausführt. Die Führungseinrichtung weist hier eine Kulissenführung 700 auf, bzw. ist hier als Kulissenführung gestaltet.

In Fig. 5a und 5b ist jeweils die Laufschiene 300 mit einem Führungsbolzen 701 und einem Führungsklotz 702 dargestellt.

Der Führungsbolzen 701 und der Führungsklotz 702 sind Funktionselemente der Kulissenführung 700, mit der das Abdeckelement 500 auf dem Weg zwischen seinem angehobenen Zustand in seinen abgesenkten Zustand und umgekehrt geführt wird.

Der Führungsbolzen 701 wird durch wenigstens ein Halteelement 703, hier zwei Halteelemente 703a, b gehalten, mit denen der Führungsbolzen 701 verschraubt ist. Die Halteelemente 703a, b sind jeweils außen an den Innenstegen 502a, b des Abdeckelementes 500 befestigt. Die Halteelemente 703a, b sind vorzugsweise aus einem metallischen Werkstoff hergestellt.

Der Führungsbolzen 701 durchgreift eine kulissenartige Führungsnut 704 (hier nicht dargestellt, siehe Fig. 6a und Fig. 6b), die in den Führungsklotz 702 eingebracht ist. Der Führungsklotz 702 ist zwischen den beiden Innenstegen 311a, b an der Laufschiene 300 befestigt. Der Führungsklotz 702 durchgreift einen Durchbruch 315 der Laufschiene 300 und kann -wie hier dargestellt- in die Hohlkammer 301 der Laufschiene 300 eingreifen. Die Halteelemente 703a, b können ebenfalls bei im abgesenkten Zustand befindlichem Absenkelement 500 den Durchbruch 315 durchgreifen und in den Hohlkammer 301 eingreifen.

In Fig. 6a und 6b ist jeweils die Kulissenführung 700 mit dem Führungsbolzen 701 in einer oberen Endlage dargestellt. Das jeweilige Halteelement 703a, b weist hier eine symmetrische, T-förmige Geometrie auf. In einem oberen Bereich des T sind die Befestigungspunkte des jeweiligen Halteelements 703a, b angeordnet, in denen das jeweilige Halteelement 703a, b hier mit Schrauben an dem Abdeckelement 500 (hier nicht dargestellt, siehe Fig. 5a und 5b) befestigt ist.

Die Führungsnut 704 ist in Form eines um 180° gedrehten U gestaltet und weist in seinem Scheitel- oder Wendepunkt eine Vertiefung 705 auf, in die der Führungsbolzen 701 in seiner oberen Endlage eingreift, so dass der Führungsbolzen 701 eine definierte obere Endlage einnimmt, in der der Führungsbolzen 701 in einem stabilen Gleichgewicht liegt. Demzufolge kann das Abdeckelement 500 in seinem angehobenen Zustand auf ihm lastende Kräfte -wie sie beispielsweise durch Betreten des Abdeckelements 500 durch eine Person auftreten- sicher aufnehmen, ohne einer solchen Belastung auszuweichen.

Durch die U-förmige Gestaltung der Führungsnut 704 erfährt das Abdeckelement 500 zwischen dem angehobenen Zustand und dem abgesenkten Zustand und umgekehrt eine vertikale oder im Wesentlichen eine vertikale Bewegung, da auch in den Bereichen größerer Krümmung im "U" stets eine vertikal nach unten bzw. nach oben gerichtete Komponente eines Bewegungsvektors des Führungsbolzens 701 wirkt, der erst im Scheitel- oder Wendepunkt des U -also in der oberen Endlage des Führungsbolzens 701- zu Null wird. Anders ausgedrückt, ist die Bewegung des Führungsbolzens 701 in der Führungsnut 704 zumindest abschnittsweise vertikal.

Eine solche vertikale oder im Wesentlichen als vertikal wirkende Bewegung des Führungsbolzen 701 und damit des Abdeckelements 500 ist vorteilhaft in einer Richtung parallel zur Längserstreckung der Basisschiene 300 weniger raumgreifend, als eine Schwenkbewegung.

Der Führungsklotz 702 kann ebenfalls symmetrisch gestaltet sein und kann jeweils seitlich wenigstens einen, hier zwei Ausschnitte 706a, b aufweisen, die bei einer Abwärtsbewegung der Halteelemente 703a, b die Halteelemente 703 a, b seitlich führen. Der Führungsklotz 702 kann zwei oder mehr -hier genau zwei- Gewindebohrungen aufweisen, über die er durch Schrauben an dem Basisprofil 300 befestigt ist (siehe dazu Fig. 5a und 5b).

In Fig. 7a und 7b ist jeweils die Kulissenführung 700 mit dem Führungsbolzen 701 in einer unteren rechten Endlage und in einer unteren linken Endlage dargestellt. Diese Darstellung wurde lediglich der Einfachheit halber gewählt. Insofern kann der Führungsbolzen 701 -und mit ihm das Abdeckelement 500- sich entweder in einer unteren linken oder in einer unteren rechten Endlage befinden.

Der Abstand der beiden unteren Endlagen des Führungsbolzens 701 -und damit eine Längsverschiebung des Abdeckelements 500 bei seiner Bewegung aus dem angehobenen Zustand- entspricht dem Abstand der Schenkel der U-förmigen Führungsnut 704. Insofern kann dieser Abstand vorteilhaft nach rein geometrischen Kriterien und damit unabhängig von dem vertikalen Abstand einer Oberfläche OF des Abdeckelements 500 zwischen dem abgesenkten Zustand und dem angehobenen Zustand des Abdeckelements 500 gestaltet werden, worauf bei einer Parallelogrammkinematik zur Bewegung des Abdeckelements 500 zwingend Rücksicht zu nehmen ist.

Ferner gestattet die U-förmige Führungsnut 704 vorteilhaft ein Absenken des Absenkelements 500 in zwei Schieberichtungen des Schiebeflügels 200 der Schiebetür, wie dies in Fig. 9a und 9b dargestellt ist, und nicht nur in einer Schieberichtung des Schiebeflügels 200.

In Fig. 8 ist ein Abschnitt einer Laufschiene 300 mit einem einzigen Abdeckelement 500 im angehobenen Zustand, zwei Federmechanismen 600 und zwei Kulissenführungen 700 dargestellt. Das Abdeckelement 500 weist an seinen beiden Enden jeweils eine keilförmigen Ansatz 505a, b auf. Die Kulissenführungen 700 sind hier in einer Flucht mit einem Satz Führungsrollen 312a, b angeordnet. Der keilförmige Ansatz 505a, b dient als Absenkhilfe.

In der Laufschiene 300 können mehrere Abdeckelemente 500 nacheinander sowie mehr als ein Federmechanismus 600 und mehr als eine Kulissenführung 700 angeordnet sein.

In Fig. 9a ist ein Abschnitt einer Laufschiene 300 mit einem einzigen Abdeckelement 500 im nach links abgesenkten Zustand, zwei Federmechanismen 600 und zwei Kulissenführungen 700 dargestellt. Der nach links abgesenkte Zustand ergibt sich, wenn ein Schiebeflügel 200 von rechts nach links geschoben wird und dadurch das Absenkelement 500 in seinen abgesenkten Zustand gebracht wird. Das Abdeckelement 500 weist an seinen beiden Enden ebenfalls jeweils eine keilförmigen Ansatz 505a, b auf.

In Fig. 9b ist das Abdeckelement 500 -analog zum Abdeckelement 500 in Fig. 9a- in einem nach rechts abgesenkten Zustand dargestellt. Der nach rechts abgesenkte Zustand ergibt sich, wenn der Schiebflügel 200 von links nach rechts geschoben wird und dadurch das Absenkelement 500 in seinen abgesenkten Zustand gebracht wird. Gut erkennbar ist jeweils, dass die Führungsrollen 312a, b jeweils das Abdeckelement 500 durchgreifen, so dass der oberhalb des Abdeckelements 500 bewegte Flügel 200 auf den Führungsrollen 312a, b geführt ist.

In den Figuren 10a bis 10p ist jeweils beispielhaft ein Absenkvorgang des Absenkelements 500 in mehreren Stufen dargestellt. Der Schiebeflügel 200 bzw. eine am Schiebeflügel 200 befestigte Rolle 203 gleitet an dem keilförmigen Ansatz 505a, b entlang. Dadurch wird das Abdeckelement 500 sukzessive gegen die Kraft des oder der Federmechanismus /-mechanismen 600 in den abgesenkten Zustand gedrückt, so dass der Schiebeflügel 200 über das Absenkelement 500 hinweg geschoben werden kann.

In einer nicht dargestellten Ausführungsvariante der Erfindung kann der Schiebeflügel 200 Führungsrollen aufweisen, die auf Führungsschienen oder -wellen oder anders gestalteten Führungselementen abwälzen. Diese Führungselemente sind vorzugsweise an der Basisschiene 307 angeordnet, könnte alternativ aber auch an der Laufschiene 300 angeordnet sein. Das Absenkelement 500 wird dann entsprechend ausgestaltet.

In einer weiteren, nicht dargestellten Ausführungsvariante der Erfindung ist das Abdeckelement 500 derart gestaltet, dass es lediglich den Raum zwischen den Innenstegen 311a und 311b der Basisschiene 307 abdeckt. Ferner ist in dem Zusammenhang auch denkbar, dass das Abdeckelement 500 eine alternative Querschnittsgeometrie aufweist, so dass das Abdeckelement 500 beispielsweise wie ein Rost gestaltet sein kann.

Es kann zudem vorteilhaft vorgesehen sein, dass in der Laufschiene mehrere der Abdeckelemente 500 in Haupterstreckungsrichtung der Laufschiene 1 versetzt zueinander und/oder mehrere der Federmechanismen und/oder mehrere der Kulissenführungen angeordnet sind.

### Bezugszeichenliste

- 1: Laufschiene
- 11: Führungskanal
- 12: Führungskanal

- 2,200: Schiebeflügel
- 28: Rolle
- 29: Keil
- 201: Rahmenprofil
- 202a, b: Führungswelle

- 3: Basisschiene
- 31: Hauptabschnitt
- 37: Querachse
- 300: Laufschiene
- 301: Hohlkammer
- 302a, b: Schenkel
- 303a, b: Nut
- 304a, b: Nut
- 305a, b: Bürstendichtung
- 306a, b: Dichtung
- 307: Basisschiene
- 308a, b: Isoliersteg
- 309a, b: Nut
- 310a, b: Außensteg
- 311a, b: Innensteg
- 312a, b: Führungsrolle
- 313a, b: Achse
- 314a, b: Führungsfläche
- 315: Durchbruch

- 4: Laufrolle

- 5: Abdeckelement
- 50: Querachse
- 51: Hauptabschnitt
- 52: Außensteg
- 55: Rolle
- 56: Querachse
- 58: Abrundung

- 6: Schenkelfeder
- 61: Schenkel
- 62: Schenkel
- 600: Federmechanismus
- 601a, b: Laufwagen
- 602: Feder
- 603: Öse
- 604a, b: Schenkel
- 605a, b: Öse
- 606a, b: Bolzen
- 607a, b: Laufrolle
- 608a, b: Achse

- 7: Auflagebock
- 71: Absatz
- 700: Kulissenführung
- 701: Führungsbolzen
- 702: Führungsklotz
- 703a, b: Halteelement
- 704: Führungsnut
- 705: Vertiefung
- 706a, b: Ausschnitt

- OF: Oberfläche

## Patentansprüche

1. Schiebewandanordnung, aufweisend zumindest einen Schiebeflügel (200) mit einem unteren Rahmenprofil (201), eine in einen Gebäudeboden versenkbare Laufschiene (300), in der der zumindest eine Schiebeflügel (200) am unteren Rand verschiebbar gelagert ist, sowie zumindest ein Abdeckelement (500), welches zum Abdecken der wenigstens einen Laufschiene (300) dient, wenn die Laufschiene (300) von dem zumindest einen verschiebbaren Schiebeflügel (200) freigegeben ist, wobei das zumindest eine Abdeckelement (500) einen angehobenen Zustand aufweist, in welchem das Abdeckelement (500) die vom Schiebeflügel (200) freigegebene Laufschiene (300) ganz oder abschnittsweise abdeckt, sowie einen abgesenkten Zustand, in welchem das zumindest eine Abdeckelement (500) in die wenigstens eine Laufschiene (300) hinein abgesenkt ist, so dass der zumindest eine Schiebeflügel (200) über das zumindest eine Abdeckelement (500) hinweg verschiebbar ist, **dadurch gekennzeichnet, dass** eine Führungseinrichtung vorgesehen ist, welche sichert, dass das zumindest eine Abdeckelement (500) zwischen dem angehobenen Zustand und dem abgesenkten Zustand oder umgekehrt eine vertikale oder im Wesentlichen vertikale Bewegung ausführt, wobei die Laufschiene (300) als die Führungseinrichtung eine Kulissenführung (700) aufweist, wobei ein Führungsbolzen (701) eine kulissenartige Führungsnut (704) durchgreift, die in einen Führungsklotz (702) eingebracht ist und wobei die Führungsnut (704) in Form eines U, d.h. eines um 180° gedrehten U, gestaltet ist, so dass die Bewegung des Führungsbolzens (701) in der Führungsnut (704) zumindest abschnittsweise vertikal ist.

2. Schiebewandanordnung nach Anspruch 1, **dadurch gekennzeichnet, dass** die U-förmige Führungsnut (704) im Scheitel- oder Wendepunkt des U eine Vertiefung (705) aufweist, in die der Führungsbolzen (701) in seiner oberen Endlage eingreift, so dass der Führungsbolzen (701) eine definierte obere Endlage einnimmt.

3. Schiebewandanordnung nach einem der Ansprüche 1 bis 2, **dadurch gekennzeichnet, dass** der Führungsbolzen (701) durch eines oder mehrere Halteelemente (703a, b) gehalten ist, mit denen der Führungsbolzen (701) verschraubt ist und die Halteelemente (703a, b) jeweils außen an Innenstege (502a, b) des Abdeckelementes (500) befestigt sind.

4. Schiebewandanordnung nach einem der Ansprüche 1 bis 3, **dadurch gekennzeichnet, dass** der Führungsklotz (702) zwischen wenigstens einem Innensteg (311a, b) an der Laufschiene (300) befestigt ist und durch wenigstens einen Durchbruch (315) der Laufschiene (300) in eine Hohlkammer (301) der Laufschiene (300) eingreift, wobei vorzugsweise der Führungsklotz (702) symmetrisch gestaltet ist und jeweils seitlich zwei Ausschnitte (706a, b) aufweist, in die bei einer Abwärtsbewegung der Halteelemente (703a, b) die Halteelemente (703 a, b) seitlich führen, sowie zwei Gewindebohrungen auf, über die er durch Schrauben an der Laufschiene (300) befestigt ist.

5. Schiebewandanordnung nach einem der vorgenannten Ansprüche, **dadurch gekennzeichnet, dass** die Laufschiene (300) eine im Wesentlichen U-förmige Querschnittsgeometrie aufweist.

6. Schiebewandanordnung nach einem der vorgenannten Ansprüche, **dadurch gekennzeichnet, dass** in die Laufschiene (300) eine Basisschiene (307) eingesetzt ist, wobei die Basisschiene (307) vorzugsweise einen oder mehrere Außenstege (310a, b) und wenigstens einen oder mehrere Innenstege (311a, b) aufweist.

7. Schiebewandanordnung nach Anspruch 6, **dadurch gekennzeichnet, dass** zwischen jeweils einem Außensteg (310a, b) und einem Innensteg (311a, b) jeweils eine Führungsrolle (312a, b) drehbar gelagert angeordnet ist, wobei die Führungsrollen (312a, b) paarweise angeordnet sind.

8. Schiebewandanordnung nach dem Anspruch 6 oder 7, **dadurch gekennzeichnet, dass** das Abdeckelement (500) eine Querschnittsgeometrie in Form eines U, insbesondere eines um 180° gedrehten U, aufweist, wobei vorzugsweise die lichte Weite des Abdeckelements (500) so bemessen ist, dass das Abdeckelement (500) in seinem abgesenkten Zustand mit seinen beiden Schenkeln (501a, b) die beiden Außenstege (310a, b) der Basisschiene (307) übergreift.

9. Schiebewandanordnung nach Anspruch 8, **dadurch gekennzeichnet, dass** das Abdeckelement (500) einen oder mehrere Innenstege (502a, b) aufweist, zwischen denen ein Lagerbolzen (503) angeordnet ist, der an dem wenigstens einen Innensteg (502a, b) befestigt ist.

10. Schiebewandanordnung nach einem der Ansprüche 7 bis 9, **dadurch gekennzeichnet, dass** das Abdeckelement (500) im abgesenkten Zustand von den Führungsrollen (312a, b) durchgriffen ist und das Abdeckelement (500) entsprechende Durchbrüche (504a, b) aufweist.

11. Schiebewandanordnung nach einem der vorgenannten Ansprüche, **dadurch gekennzeichnet, dass** das Abdeckelement (500) in seinem abgesenkten Zustand von einem Schiebeflügel (200) der Schiebewandanordnung überfahrbar ist.

12. Schiebewandanordnung nach einem der vorgenannten Ansprüche, **dadurch gekennzeichnet, dass** in der Laufschiene (300) wenigstens ein Federmechanismus (600) zum Heben und Senken des jeweiligen Abdeckelements (600) vorgesehen ist, der wenigstens eine Feder (602) aufweist, wobei vorzugsweise je Federmechanismus (600) jeweils paarweise zwei Laufwagen (601a, b) in der Laufschiene (300) angeordnet und translatorisch geführt sind, insbesondere zwischen den Innenstegen (311a, b) translatorisch geführt sind.

13. Schiebewandanordnung nach Ansprüchen 9 und 12, **dadurch gekennzeichnet, dass** die Feder (602) des Federmechanismus' (600) als Blattfeder ausgestaltet ist, insbesondere als abgewinkelte Blattfeder, die sich mittig an dem Lagerbolzen (503) gelenkig abstützt, wobei vorzugsweise die Feder (602) symmetrisch gestaltet ist und jeweils einen ersten und einen zweiten abgewinkelten Schenkel (604a, b) aufweist, wobei vorzugsweise die Feder (602) an einem freien Ende des jeweiligen Schenkels (604a, b) jeweils einen Bolzen (606a, b) umgreift, wobei der Bolzen (606a, b) jeweils in den Laufwagen (601a, b) eingesteckt ist.

14. Schiebewandanordnung nach einem der Ansprüche 12 bis 13, **dadurch gekennzeichnet, dass** jeweilige der Laufwagen (601a, b) mehrere Laufrollen (607a, b, c, d) aufweist.

15. Schiebewandanordnung nach einem der Ansprüche 13 bis 14, **dadurch gekennzeichnet, dass** sich die Feder (602) bei der Bewegung des Abdeckelements (500) aus dem angehobenen Zustand in den abgesenkten Zustand oder umgekehrt elastisch verformt und sich die beiden Laufwagen (601a, b) jeweils nach außen oder nach innen bewegen, wodurch sich der Lagerbolzen (503) senkrecht nach unten oder nach oben bewegt.

16. Schiebewandanordnung nach einem der vorgenannten Ansprüche 6 bis 15,
**dadurch gekennzeichnet, dass** das Abdeckelement (500) derart gestaltet ist, dass es den Raum zwischen den Innenstegen (311a) und (311b) der Basisschiene (307) abdeckt, wobei vorzugsweise in der Laufschiene (300) mehrere der Abdeckelemente in Haupterstreckungsrichtung versetzt und/oder mehrere der Federmechanismen (600) und/oder mehrere der Kulissenführungen (700) verteilt sind.

## Claims

1. Sliding wall assembly, comprising at least one sliding leaf (200) having a lower frame profile (201), a running rail (300) which can be lowered into a building floor and in which the at least one sliding leaf (200) is displaceably mounted at the lower edge, and at least one covering element (500) which serves to cover the at least one running rail (300) when the running rail (300) is released by the at least one displaceable sliding leaf (200), wherein the at least one covering element (500) has a raised state in which the covering element (500) covers the running rail (300) released by the sliding leaf (200) completely or in sections, as well as a lowered state in which the at least one covering element (500) is lowered into the at least one running rail (300), so that the at least one sliding leaf (200) can be displaced over the at least one covering element (500), **characterized in that** a guide device is provided which ensures that the at least one covering element (500) executes a vertical or substantially vertical movement between the raised state and the lowered state or vice versa, wherein the running rail (300) as the guide device has a slotted guide (700), wherein a guide bolt (701) engages through a slotted guide groove (704) which is introduced into a guide block (702) and wherein the guide groove (704) is in the form of a U, i.e. a U-shaped guide groove (704) rotated by 180°, so that the movement of the guide bolt (701) in the guide groove (704) is at least partially vertical.

2. Sliding wall assembly according to claim 1, **characterized in that** the U-shaped guide groove (704) has a recess (705) at the apex or turning point of the U, in which recess the guide bolt (701) engages in its upper end position, so that the guide bolt (701) assumes a defined upper end position.

3. Sliding wall assembly according to one of claims 1 to 2, **characterized in that** the guide bolt (701) is held by one or more holding elements (703a, b) to which the guide bolt (701) is screwed and the holding elements (703a, b) are each fastened on the outside to inner webs (502a, b) of the covering element (500).

4. Sliding wall assembly according to one of claims 1 to 3, **characterized in that** the guide block (702) is fastened between at least one inner web (311a, b) on the running rail (300) and engages through at least one aperture (315) of the running rail (300) into a hollow chamber (301) of the running rail (300), wherein preferably the guide block (702) is of symmetrical design and has in each case two lateral cutouts (706a, b) into which the holding elements (703a, b) guide laterally during a downward movement of the holding elements (703a, b), as well as two threaded holes via which it is fastened to the running rail (300) by screws.

5. Sliding wall assembly according to one of the preceding claims, **characterized in that** the running rail (300) has a substantially U-shaped cross-sectional geometry.

6. Sliding wall assembly according to one of the preceding claims, **characterized in that** a base rail (307) is inserted into the running rail (300), wherein the base rail (307) preferably has one or more outer webs (310a, b) and at least one or more inner webs (311a, b).

7. Sliding wall assembly according to claim 6, **characterized in that** a guide roller (312a, b) is rotatably mounted in each case between an outer web (310a, b) and an inner web (311a, b), wherein the guide rollers (312a, b) are arranged in pairs.

8. Sliding wall assembly according to claim 6 or 7, **characterized in that** the covering element (500) has a cross-sectional geometry in the form of a U, in particular a U rotated by 180°, wherein the clear width of the covering element (500) is preferably dimensioned such that, in its lowered state, the two legs (501a, b) of the covering element (500) engage over the two outer webs (310a, b) of the base rail (307).

9. Sliding wall assembly according to claim 8, **characterized in that** the covering element (500) has one or more inner webs (502a, b), between which a bearing bolt (503) is arranged, which is fastened to the at least one inner web (502a, b).

10. Sliding wall assembly according to one of claims 7 to 9, **characterized in that** the covering element (500) is penetrated by the guide rollers (312a, b) in the lowered state and the covering element (500) has corresponding apertures (504a, b).

11. Sliding wall assembly according to one of the preceding claims, **characterized in that** the covering element (500) can be passed over by a sliding leaf (200) of the sliding wall assembly in its lowered state.

12. Sliding wall assembly according to one of the preceding claims, **characterized in that** at least one spring mechanism (600) for raising and lowering the respective covering element (600) is provided in the running rail (300), which mechanism has at least one spring (602), wherein two carriages (601a, b) are preferably arranged in each case in pairs in the running rail (300) for each spring mechanism (600) and are guided in translation, in particular being guided in translation between the inner webs (311a, b).

13. Sliding wall assembly according to claims 9 and 12, **characterized in that** the spring (602) of the spring mechanism (600) is designed as a leaf spring, in particular as an angled leaf spring, which is supported in an articulated manner centrally on the bearing bolt (503), wherein the spring (602) is preferably of symmetrical design and has a first and a second angled leg (604a, b), wherein the spring (602) preferably engages around a pin (606a, b) at a free end of the respective leg (604a, b), wherein the pin (606a, b) is inserted in each case into the carriage (601a, b).

14. Sliding wall assembly according to one of claims 12 to 13, **characterized in that** each of the carriages (601a, b) has a plurality of rollers (607a, b, c, d).

15. Sliding wall assembly according to one of claims 13 to 14, **characterized in that** the spring (602) deforms elastically during the movement of the covering element (500) from the raised state to the lowered state or vice versa and the two carriages (601a, b) each move outwards or inwards, causing the bearing bolt (503) to move vertically downwards or upwards.

16. Sliding wall assembly according to one of the preceding claims 6 to 15,
**characterized in that** the covering element (500) is designed in such a way that it covers the space between the inner webs (311a) and (311b) of the base rail (307), wherein preferably in the running rail (300) a plurality of the covering elements are offset in the main direction of extension and/or a plurality of the spring mechanisms (600) and/or a plurality of the slotted guides (700) are distributed.

## Revendications

1. Disposition de cloison coulissante, comprenant au moins un vantail coulissant (200) avec un profilé de cadre inférieur (201), un rail de glissement (300) pouvant être renfoncé dans le sol du bâtiment et dans lequel l'au moins un vantail coulissant (200) est supporté de façon coulissante sur le bord inférieur, ainsi qu'au moins un élément de couverture (500) servant à couvrir l'au moins un rail de glissement (300) quand le rail de glissement (300) est dégagé par l'au moins un vantail coulissant (200) capable de translation, l'au moins un élément de couverture (500) présentant un état soulevé dans lequel l'élément de couverture (500) couvre entièrement ou par zones le rail de glissement (300) dégagé par le vantail coulissant (200), ainsi qu'un état abaissé dans lequel l'au moins un élément de couverture (500) est abaissé dans l'au moins un rail de glissement (300), de sorte que l'au moins un vantail coulissant (200) peut coulisser au-delà de l'au moins un élément de couverture(500), **caractérisée en ce qu'**est prévu un dispositif de guidage qui assure que l'au moins un élément de couverture(500) exécute un mouvement vertical ou sensiblement vertical entre l'état soulevé et l'état abaissé ou vice versa, le rail de glissement (300) présentant comme dispositif de guidage une glissière de guidage (700) dans laquelle un boulon de guidage (701) passe à travers une rainure de guidage (704) formant une glissière, qui est formée dans un sabot de guidage (702), et la rainure de guidage (704) étant en forme de U, c'est-à-dire en forme de U tourné de 180°, de sorte que le mouvement du boulon de guidage (701) dans la rainure de guidage (704) est vertical au moins par zones.

2. Disposition de cloison coulissante selon la revendication 1, **caractérisée en ce que** la rainure de guidage (704) en forme de U présente, au somment ou au point d'inversion du U, un creux (705) dans lequel le boulon de guidage (701) se met en prise dans sa position de fin de course haute, de sorte que le boulon de guidage (701) prend une position de fin de course haute définie.

3. Disposition de cloison coulissante selon l'une des revendications 1 à 2, **caractérisée en ce que** le boulon de guidage (701) est tenu par un ou plusieurs éléments de maintien (703a, b) avec lesquels le boulon de guidage (701) est vissé et les éléments de maintien (703a, b) sont fixés chacun à l'extérieur sur des ailes intérieures (502a, b) de l'élément de couverture (500).

4. Disposition de cloison coulissante selon l'une des revendications 1 à 3, **caractérisée en ce que** le sabot de guidage (702) est fixé entre au moins une aile intérieure (31 1a, b) sur le rail de glissement (300) et se met en prise à travers au moins une percée (315) du rail de glissement (300) dans un compartiment creux (301) du rail de glissement (300), le sabot de guidage (702) ayant de préférence une forme symétrique et comportant de chaque côté deux découpes (706a, b) sur lesquelles les éléments de maintien (703a, b) donnent latéralement lors d'un mouvement descendant des éléments de maintien (703a, b), ainsi que deux trous filetés par lesquels il est fixé par des vis sur le rail de glissement (300).

5. Disposition de cloison coulissante selon l'une des revendications précédentes, **caractérisé en ce que** le rail de glissement (300) présente une géométrie en section sensiblement en forme de U.

6. Disposition de cloison coulissante selon l'une des revendications précédentes, **caractérisé en ce qu'**un rail de base (307) est inséré dans le rail de glissement (300), lequel rail de base (307) comporte de préférence une ou plusieurs ailes extérieures (310a, b) et au moins une ou plusieurs ailes intérieures (31 1a, b).

7. Disposition de cloison coulissante selon la revendication 6, **caractérisée en ce qu'**un galet de guidage (312a, b) est supporté avec possibilité de rotation entre chaque paire d'aile extérieure (310a, b) et d'aile intérieure (31 1a, b), les galets de guidage (312a, b) étant disposés par paires.

8. Disposition de cloison coulissante selon la revendication 6 ou 7, **caractérisée en ce que** l'élément de couverture (500) présente une géométrie en section en forme de U, en particulier de U tourné à 180°, la largeur ouverte de l'élément de couverture (500) étant de préférence dimensionnée de telle façon que l'élément de couverture (500) dans l'état abaissé passe par-dessus les deux ailes extérieures (310a, b) du rail de base (307) avec ses deux bras (501a, b).

9. Disposition de cloison coulissante selon la revendication 8, **caractérisée en ce que** l'élément de couverture (500) comporte une ou plusieurs ailes intérieures (502a, b) entre lesquelles est disposé un boulon de palier (503) qui est fixé sur l'au moins une aile intérieure (502a, b).

10. Disposition de cloison coulissante selon l'une des revendications 7 à 9, **caractérisée en ce que** les galets de guidage (312a, b) passent à travers l'élément de couverture (500) dans l'état abaissé et l'élément de couverture comporte des percées (504a, b) correspondantes.

11. Disposition de cloison coulissante selon l'une des revendications précédentes, **caractérisé en ce qu'**un vantail coulissant (200) de la disposition de cloison coulissante peut passer par-dessus l'élément de couverture (500) dans sa position abaissée.

12. Disposition de cloison coulissante selon l'une des revendications précédentes, **caractérisé en ce qu'**au moins un mécanisme de ressort (600) comportant au moins un ressort (602) est prévu dans le rail de glissement (300) pour soulever et abaisser chaque élément de couverture (600), deux chariots (601a, b) étant de préférence disposés par paires dans le rail de glissement (300) pour chaque mécanisme à ressort (600) et guidés en translation, en particulier guidés en translation entre les ailes intérieures (311a, b).

13. Disposition de cloison coulissante selon les revendications 9 et 12, **caractérisée en ce que** le ressort (602) du mécanisme de ressort (600) est conformé comme un ressort à lames, en particulier un ressort à lames plié, qui s'appuie au centre de façon articulée sur le boulon de palier (503), le ressort (602) ayant de préférence une forme symétrique et présentant un premier bras plié et un deuxième (604a, b), le ressort (602) entourant de préférence un boulon (606a, b) à une extrémité libre de chaque bras (604a, b), chaque boulon (606a, b) étant inséré dans les chariots (601a, b).

14. Disposition de cloison coulissante selon l'une des revendications 12 à 13, **caractérisé en ce que** chacun des chariots (601a, b) comporte plusieurs galets de roulement (607a, b, c, d).

15. Disposition de cloison coulissante selon l'une des revendications 13 à 14, **caractérisée en ce que** le ressort (602) se déforme de façon élastique lorsque l'élément de couverture (500) se déplace de l'état soulevé à l'état abaissé et vice versa et les deux chariots (601a, b) sont déplacés vers l'extérieur ou vers l'intérieur, de sorte que le boulon de palier (503) se déplace verticalement vers le haut ou vers le bas.

16. Disposition de cloison coulissante selon l'une des revendications 6 à 15, **caractérisée en ce que** l'élément de couverture (500) est conformé de façon à couvrir l'espace entre les ailes intérieures (311a et 311b) du rail de base (307), plusieurs des éléments de couverture et/ou plusieurs des mécanismes à ressort (600) et/ou plusieurs des glissières de guidage (700) étant de préférence disposés dans le rail de glissement (300) de façon décalée dans le sens d'extension principal.
